# EUROPÄISCHE PATENTSCHRIFT

(11) **EP 0 851 078 B1**
(45) Veröffentlichungstag und Bekanntmachung des Hinweises auf die Patenterteilung: **23.10.2002**
(21) Anmeldenummer: 97120606.5
(22) Anmeldetag: 25.11.1997
(51) Int. Cl.: E05B 15/02, E05B 65/19

(54) **Schliesseinrichtung, insbesondere für eine Heckklappe eines Kraftfahrzeuges**
Locking device, particularly for a motor vehicle tailgate
Dispositif de fermeture, notamment pour hayon de véhicule automobile

(30) Priorität: 24.12.1996 DE 19654380
(43) Veröffentlichungstag der Anmeldung: 01.07.1998
(73) Patentinhaber: Siemens Aktiengesellschaft, 80333 München (DE)
(72) Erfinder: Franz, Erhard, 63128 Dietenbach (DE)

(56) Entgegenhaltungen:
- EP-A- 0 314 075
- EP-A- 0 565 929
- DE-A- 19 649 743
- US-A- 2 467 815

## Beschreibung

Die Erfindung betrifft eine Schließeinrichtung, insbesondere für eine Heckklappe eines Kraftfahrzeuges, gemäß den Merkmalen des Oberbegriffes des Patentanspruches 1.

Eine gattungsgemäße Schließeinrichtung ist aus der EP 0 565 929 A1 bekannt. Auf einem Träger ist ein Schließbolzen angeordnet, der beim Verschließen einer Tür, einer Heckklappe oder dergleichen, von einer Drehfalle einer Schloßmechanik umfaßt wird. Beim Schließvorgang wird die Schloßmechanik, die Schloßelemente wie Drehfalle, Sperrklinke und weitere Elemente beinhaltet, über Führungselemente, die ebenfalls - der trapezförmigen Ausbildung der Schloßmechanik angepaßt - auf dem Träger angeordnet sind, beim Schließvorgang geführt. Der Träger, die Führungselemente und gegebenenfalls ein parallel zu dem Träger oberhalb der Führungselemente angeordnetes Karosserieteil bilden einen Schacht zur Aufnahme der Schloßmechanik, in den Schmutz hineingelangen kann, der dann die Schloßmechanik in ihrer Funktion beeinträchtigt. Darüber hinaus gehen von diesem Schacht oder auch, wenn ein solcher nicht vorhanden ist, von dem vorstehenden Schließbolzen und gegebenenfalls von den Führungselementen beim Benutzen des Kraftfahrzeuges Verletzungsgefahren aus.

Eine weitere gattungsgemäße Schließeinrichtung ist aus der EP 0 314 075 A1 bekannt.

Der Erfindung liegt daher die Aufgabe zugrunde, eine Schließeinrichtung bereitzustellen, mit der Verschmutzungen und Verletzungsgefahren wirksam vermieden werden.

Diese Aufgabe ist erfindungsgemäß durch die Merkmale des Patentanspruches 1 gelöst. Die Bewegbarkeit der auf dem Träger angeordneten Führungselemente hat den Vorteil, dass für den Fall, dass sich die Schloßmechanik nicht in dem Schacht bzw. zwischen den Führungselementen befindet und den Schließbolzen anschließt, der Schacht verschlossen ist und somit kein Schmutz in diesen Schacht gelangen kann. Somit ist er auch nicht für Bedienpersonen zugänglich, so dass auch Verletzungsgefahren ausgeschaltet sind. Darüber hinaus trägt die Verschließbarkeit der Schachtes, insbesondere bei dann geöffneter Tür, Heckklappe oder dergleichen, zur optischen Gefälligkeit bei. Es kann zur Freigabe des Schachtes bei Einführung auch an eine Längsbewegung (Verschiebung) der Führungselemente gedacht werden.

Weitere vorteilhafte Ausgestaltungen der Erfindung sind in den Unteransprüchen angegeben.

Ein Ausführungsbeispiel, auf das der allgemeine Erfindungsgedanke jedoch nicht beschränkt ist, ist im folgenden beschrieben und in der Figur 1 gezeigt.

Figur 1 zeigt als Teil der gesamten Schließeinrichtung einen Träger 1, auf dem ein Schließbolzen 2 angeordnet ist. Die hier nicht gezeigte Schloßmechanik, die beispielsweise Drehfalle, Sperrklinke und weitere, an sich bekannte Elemente aufweist, wird bei Betrachtung der Figur 1 von oben in Richtung des Schließbolzens 2 bewegt, wobei die Bewegung der auf dem Träger 1 angeordneten Führungselemente 3, die um eine Drehachse 4 herum bewegbar sind, verschwenkt werden. Durch diese Bewegung der Führungselemente 3 um die Drehachse 4 wird der Schacht für die Schloßmechanik von dieser freigemacht und die Schließeinrichtung kann in ihren geschlossenen Zustand überführt werden, in dem beispielsweise eine Drehfalle den Schließbolzen 2 umfaßt. Wurde die Drehfalle von einer Sperrklinke freigegeben, bewegt sich die Schloßmechanik wieder aus dem Schacht heraus. Die Führungselemente 3 folgen zunächst dieser Bewegung, da sie kraftbeaufschlagt sind. Dies erfolgt in Figur 1 mittels einer Feder 5, die sich einerseits an dem Führungselement 3 und andererseits an einem Abstützpunkt 6 an dem Träger 1 abstützt. Die Bewegung der Führungselemente 3 in einer Drehrichtung 7 erfolgt bis zu einem Punkt, an dem ein Ende 8 des jeweiligen Führungselementes 3 an einen Anschlag 9, der ebenfalls an dem Träger 1 angeordnet ist, anstößt und somit die Drehbewegung der Führungselemente 3 stoppt. Somit wird das jeweilige Führungselement 3 kraftbeaufschlagt (mittels der Feder 5) in eine erste Position gebracht, in der der Schacht verschlossen ist und von der Schloßmechanik in eine weitere Position gebracht, in der der Schacht der Schloßmechanik zugänglich ist. Um den Schließvorgang der Schließeinrichtung zu dämpfen, ist ein Dämpfungselement 10 vorgesehen, welches entweder an dem Führungselement 3 befestigt (geklebt, verschraubt, eingeklemmt oder dergleichen) ist, oder an dem Träger 1, insbesondere an einem an dem Träger 1 angeordneten Steg 11, in gleicher Weise befestigt ist. In bevorzugter Weise ist das Dämpfungselement 10 an dem Steg 11 befestigt und verbleibt somit in einer Ruheposition, so dass sich bei der Bewegung der Führungselemente 3 die bewegten Massen reduzieren. Weiterhin kann vorgesehen werden, dass zumindest der Teil der Oberfläche des Führungselementes 3, der den Schacht verdeckt bzw. mit dem die Schloßmechanik in Berührung kommt, zu lackieren und/oder mit einer Beschichtung zu versehen, um einen mechanischen Abrieb wirksam zu vermindern und die Lebensdauer zu erhöhen.

Weitere Ausgestaltungen der Erfindung sind denkbar, ohne den Erfindungsgedanken aufzugeben. So kann beispielsweise bei entsprechender Auslegung die Feder 5 gleichzeitig die Aufgabe der Vorspannung und die Aufgabe der Dämpfung übernehmen, wobei auch weitere Elemente zur Kraftbeaufschlagung der Führungselemente 3 wie beispielsweise Druckfedern, Hydraulikzylinder oder dergleichen möglich sind. Auch als Dämpfungselement kann beispielsweise ein Hydraulikzylinder oder ein Luftdruckzylinder Verwendung finden.

Weiterhin kann das in Figur 1 gezeigte Gebilde mit den Elementen wie Träger 1, Schließbolzen 2 und den weiter beschriebenen bzw. gezeigten Elementen als vormontiertes Modul ausgebildet sein. Weiterhin ist vorgesehen, dass die Führungselemente 3 einschließlich der dazugehörigen Elemente symmetrisch zu dem Schließbolzen 2 bzw. zur Bewegungsrichtung der Schloßmechanik (wie dies in Figur 1 gezeigt ist) angeordnet sind. An dem dem Anschlag 8 des Führungselementes 3 abgewandten Ende ist eine Dichtlippe 12 vorgesehen, die insbesondere elastisch verformbar ist und den Stoßbereich zwischen den beiden Führungselementen 3 verschließt. Auch eine Zuziehhilfe, bei der beispielsweise der Schließbolzen 2 um eine exzentrische Achse antreibbar ist, kann eingesetzt werden.

Eine bevorzugte Anwendung der erfindungsgemäßen Schließeinrichtungen ist bei Heckklappen von Kraftfahrzeugen zu sehen, wobei diese Anwendungen nicht das einzige Anwendungsgebiet darstellen.

## Patentansprüche

1. Schließeinrichtung, insbesondere für eine Heckklappe eines Kraftfahrzeuges, mit einem auf einem Träger (1) angeordneten Schließbolzen (2) sowie zwischen sich einem Schacht bildenden Führungselementen (3) zur Aufnahme einer Schloßmechanik, **dadurch gekennzeichnet, daß** die Führungselemente (3) aus einer den Schacht verschließenden, in eine den Schacht freigebende Stellung bewegbar angeordnet sind.

2. Schließeinrichtung nach Anspruch 1, **dadurch gekennzeichnet, daß** die Führungselemente (3) jeweils um eine Drehachse (4) verschwenkbar auf dem Träger (1) angeordnet sind.

3. Schließeinrichtung nach Anspruch 1, **dadurch gekennzeichnet, daß** die Führungselemente zur Freigabe des Schachts bei Einführung der Schloßmechanik längsbeweglich angeordnet sind.

4. Schließeinrichtung nach Anspruch 1, **dadurch gekennzeichnet, dass** die Führungselemente (3) symmetrisch zur Bewegungsrichtung der Schloßmechanik angeordnet sind.

5. Schließeinrichtung nach Anspruch 1 oder 4, **dadurch gekennzeichnet, dass** die Führungselemente (3) kraftbeaufschlagt, insbesondere durch eine Feder (5), in eine erste Position und von der Schloßmechanik in eine weitere Position bringbar sind.

6. Schließeinrichtung nach Anspruch 5, **dadurch gekennzeichnet, dass** die Führungselemente (3) in ihrer ersten Position an einem Anschlag (9) zur Anlage kommen.

7. Schließeinrichtung nach einem der vorhergehenden Ansprüche, **dadurch gekennzeichnet, dass** die Führungselemente (3) zumindest teilweise eine Lackierung und/oder eine Beschichtung aufweisen.

8. Schließeinrichtung nach einem der vorhergehenden Ansprüche, **dadurch gekennzeichnet, dass** an den Führungselementen (3) Dämpfungselemente (10) befestigt sind, die an dem Träger (1) oder an einem an dem Träger (1) angeordneten Steg (11) zur Anlage kommen.

9. Schließeinrichtung nach einem der vorhergehenden Ansprüche, **dadurch gekennzeichnet, dass** an dem Träger (1) oder an einem an dem Träger (1) angeordneten Steg (11) Dämpfungselemente (10) befestigt sind, die an den Führungselementen (3) zur Anlage kommen.

10. Schließeinrichtung nach einem der vorhergehenden Ansprüche, **dadurch gekennzeichnet, dass** an dem der Drehachse (4) abgewandten Ende der Führungselemente (3) eine Dichtlippe (12) angeordnet ist.

11. Schließeinrichtung nach einem der vorhergehenden Ansprüche, wobei die Schließeinrichtung eine Zuziehhilfe aufweist.

12. Schließeinrichtung nach einem der vorhergehenden Ansprüche, wobei die Schließeinrichtung jeweils als Modul die Schloßmechanik sowie den Träger (1) mit den darauf oder daran angeordneten Elementen aufweist.

## Claims

1. Locking device, in particular for a motor vehicle tailgate, having a locking bolt (2) arranged on a support (1) and guide elements (3) forming a shaft between them for accommodating a lock mechanism, **characterized in that** the guide elements (3) are arranged in the manner such that they can move from a position closing the shaft into a position releasing the shaft.

2. Locking device according to Claim 1, **characterized in that** the guide elements (3) are arranged on the support (1) in a manner such that they can pivot in each case about an axis of rotation (4).

3. Locking device according to Claim 1, **characterized in that** the guide elements are arranged in a longitudinally movable manner in order to release the shaft when the lock mechanism is introduced.

4. Locking device according to Claim 1, **characterized in that** the guide elements (3) are arranged symmetrically with respect to the direction of movement of the lock mechanism.

5. Locking device according to Claim 1 or 4, **characterized in that** the guide elements (3) can be brought under the action of a force, in particular by means of a spring (5), into a first position and by the lock mechanism into a further position.

6. Locking device according to Claim 5, **characterized in that** the guide elements (3) come to rest against a stop (9) in their first position.

7. Locking device according to one of the preceding claims, **characterized in that** the guide elements (3) are at least partially varnished and/or coated.

8. Locking device according to one of the preceding claims, **characterized in that** damping elements (10) are fixed on the guide elements (3), the said clamping elements coming to rest against the support (1) or against a web (11) arranged on the support (1).

9. Locking device according to one of the preceding claims, **characterized in that** damping elements (10) are fixed on the support (1) or on a web (11) arranged on the support (1), the said damping elements coming to rest against the guide elements (3).

10. Locking device according to one of the preceding claims, **characterized in that** a sealing lip (12) is arranged at that end of the guide elements (3) which faces away from the axis of rotation (4).

11. Locking device according to one of the preceding claims, the locking device having a tightening aid.

12. Locking device according to one of the preceding claims, the locking device in each case having, as a module, the lock mechanism and the support (1) with the elements arranged on it or next to it.

## Revendications

1. Dispositif de fermeture, en particulier pour un hayon d'un véhicule automobile, comportant un goujon de fermeture (2) disposé sur un support (1), ainsi que des éléments de guidage (3) formant entre eux un puits destiné à recevoir un mécanisme de serrure, **caractérisé en ce que**
les éléments de guidage (3) sont disposés mobiles depuis une position fermant le puits pour venir dans une position libérant le puits.

2. Dispositif de fermeture suivant la revendication 1, **caractérisé en ce que** les éléments de guidage (3) sont chacun disposés sur le support (1), en pouvant pivoter autour d'un axe de rotation (4)

3. Dispositif de fermeture suivant la revendication 1, **caractérisé en ce que** les éléments de guidage sont disposés en pouvant se déplacer longitudinalement pour libérer le puits lors de l'introduction du mécanisme de serrure.

4. Dispositif de fermeture suivant la revendication 1, **caractérisé en ce que** les éléments de guidage (3) sont disposés symétriquement par rapport à la direction du mouvement du mécanisme de serrure.

5. Dispositif de fermeture suivant la revendication 1 ou 4, **caractérisé en ce que** les éléments de guidage (3) peuvent, en étant soumis à une force, en particulier par un ressort (5), être placés dans une première position, et peuvent être mis, par le mécanisme de serrure, dans une autre position.

6. Dispositif de fermeture suivant la revendication 5, **caractérisé en ce que** les éléments de guidage (3) viennent dans leur première position au contact d'une butée (9).

7. Dispositif de fermeture suivant l'une des revendications précédentes, **caractérisé en ce que** les éléments de guidage (3) sont, au moins en partie, recouverts de laque, ou présentent une couche de revêtement.

8. Dispositif de fermeture suivant l'une des revendications précédentes, **caractérisé en ce que**, sur les éléments de guidage (3), sont fixés des éléments amortisseurs (10), qui viennent en appui contre le support (1) ou une paroi (11) disposée sur le support (1).

9. Dispositif de fermeture suivant l'une des revendications précédentes, **caractérisé en ce que**, sur le support (1) ou sur une paroi (11) disposée sur le support (1), sont fixés des éléments amortisseurs (10), qui viennent en appui contre les éléments de guidage (3).

10. Dispositif de fermeture suivant l'une des revendications précédentes, **caractérisé en ce que**, sur l'extrémité des éléments de guidage (3), opposée à l'axe de rotation (4), est disposée une lèvre d'étanchéité.

11. Dispositif de fermeture suivant l'une des revendications précédentes, le dispositif de fermeture présentant un système auxiliaire à tirette.

12. Dispositif de fermeture suivant l'une des revendications précédentes, le dispositif de fermeture présentant, sous forme d'un module, le mécanisme de serrure, ainsi que le support (1), avec les éléments disposés sur lui ou contre lui.
